# EUROPÄISCHE PATENTSCHRIFT

(11) **EP 2 670 492 B1**
(45) Veröffentlichungstag und Bekanntmachung des Hinweises auf die Patenterteilung: **12.07.2023**
(21) Anmeldenummer: 12702251.5
(22) Anmeldetag: 02.02.2012
(51) Int. Cl.: A62B 35/04, A62B 35/00

(54) **AUFFANGGURT**
SAFETY HARNESS
HARNAIS ANTICHUTE

(30) Priorität: 03.02.2011 DE 102011003579
(43) Veröffentlichungstag der Anmeldung: 11.12.2013
(73) Patentinhaber: Wobben Properties GmbH, 26607 Aurich (DE)
(72) Erfinder: GÖPFERT, Heinrich, 26871 Papenburg (DE); GIMMERTHAL, Mike, 26607 Aurich (DE)
(74) Vertreter: Eisenführ Speiser
(86) Internationale Anmeldenummer: PCT/EP2012/051740
(87) Internationale Veröffentlichungsnummer: WO 2012/104368

(56) Entgegenhaltungen:
- WO-A1-2007/068899
- CH-A5- 595 848
- US-A- 6 032 758
- US-A1- 2008 230 311

## Beschreibung

Die vorliegende Erfindung betrifft einen Auffanggurt.

Auffanggurte für absturzgefährdete Personen sind hinlänglich bekannt.

DE 299 19 016 U1 zeigt einen Auffanggurt mit Schulter-, Brust- und Beingurtbändern, die den Körper des Benutzers umschließen, so dass er in allen Situationen festgehalten wird. Schulter-, Brust-/Bauch- und Beingurtbänder können teilweise eine hohe Flexibilität oder hohe Elastizität aufweisen. Der Auffanggurt weist zwei Schulterbänder, einen Bauchgurt, einen Brustgurt sowie zwei Beingurte auf. Die Schultergurte sind dabei mit dem Brustgurt verbunden.

Als allgemeiner Stand der Technik wird auf die Dokumente DE 23 63 713 B2, FR 2 760 648 A1 und FR 2 820 641 A1 verwiesen.

US 6,032,758 A beschreibt einen Auffanggurt mit einem Brustgurt und einem Bauchgurt.

WO 2007/068899 A1 zeigt einen Auffanggurt mit einem Bauchgurt und zwei Beingurten.

CH 595 848 A5 zeigt einen Auffanggurt mit einem Beckengurt und einem Brustgurt.

Es ist eine Aufgabe der vorliegenden Erfindung, einen Auffanggurt vorzusehen, welcher die Belastung auf einen Träger des Gurtes im Falle eines Sturzes reduziert.

Diese Aufgabe wird durch einen Auffanggurt nach Anspruch 1 gelöst.

Somit wird ein Auffanggurt mit einem Brustgurt, einem Bauchgurt, einem Läufer zum Laufen in einer Schiene, einem mit dem Läufer gekoppelten Ring und einer Dämpfungseinheit zwischen dem Brustgurt und dem Bauchgurt vorgesehen. Ein erstes Ende der Dämpfungseinheit ist mit dem Brustgurt und ein zweites Ende ist mit dem Bauchgurt verbunden. Der Ring ist mit einem mittleren Abschnitt der Dämpfungseinheit verbunden. Die Dämpfungseinheit ist dazu ausgestaltet, bei einem Sturz die auf den Träger des Auffanggurtes wirkende Maximalbelastung zu begrenzen. Die Dämpfungseinheit ist dazu ausgestaltet, bei einem Sturz zumindest teilweise aufzureißen, um die Energie des Sturzes zumindest teilweise aufzunehmen. Die Dämpfungseinheit besteht aus mehreren Lagen, die zumindest teilweise bei einem Sturz aufreißen.

Gemäß einem weiteren Aspekt der vorliegenden Erfindung weist die Dämpfungseinheit zwei miteinander verwobene Lagen oder mindestens zwei miteinander vernähte Lagen auf, welche beim Sturz aufreißen.

Gemäß einem weiteren Aspekt der vorliegenden Erfindung ist die Dämpfungseinheit in Längsrichtung und/oder in Querrichtung vernäht, wobei die Nähte bei einem Sturz zumindest teilweise aufreißen, um die Energie des Sturzes zumindest teilweise aufzunehmen.

Die Erfindung beruht auf dem Gedanken, einen Auffanggurt mit zwei Schultergurten, einem Bauchgurt, einem Brustgurt und zwei Beingurten vorzusehen. Zwischen dem Bauchgurt und dem Brustgurt wird ein energieabsorbierendes Element oder ein Dämpfungselement vorgesehen, welches im Falle eines Sturzes Energie absorbieren bzw. den Sturz dämpfen kann, so dass die Belastung auf den Körper des Trägers des Auffanggurtes reduziert oder auf einen Maximalbetrag begrenzt wird. An dem energieabsorbierenden Element bzw. der Dämpfungseinheit kann dann beispielsweise ein Läufer befestigt werden, der wiederum in einer Schiene läuft.

Die energieabsorbierende Einheit bzw. die Dämpfungseinheit kann einen Aufreißfalldämpfer, einen Reibungsfalldämpfer, ein Schockyard oder dergleichen darstellen.

Mit dem erfindungsgemäßen Auffanggurt kann ebenfalls vermieden werden, dass der Anwender des Auffanggurtes bei einem Sturz in eine Oberkörper-Rücken-Überhanglage kommt.

Weitere Ausgestaltungen der Erfindung sind Gegenstand der Unteransprüche.

Vorteile und Ausführungsbeispiele der Erfindung werden nachstehend unter Bezugnahme auf die Zeichnung näher erläutert.
- Fig. 1: zeigt eine schematische Darstellung eines Auffanggurtes gemäß einem ersten Ausführungsbeispiel, und
- Fig. 2: zeigt eine schematische Darstellung einer Person mit einem Auffanggurt gemäß einem zweiten Ausführungsbeispiel an einer Leiter.

Fig. 1 zeigt eine schematische Darstellung eines Auffanggurtes gemäß einem ersten Ausführungsbeispiel. Der Auffanggurt gemäß dem ersten Ausführungsbeispiel weist zwei Schultergurte 10, einen Brustgurt 20, einen Bauchgurt 30 sowie zwei Beingurte 40 auf. Die Schultergurte 10 sind vorzugsweise an dem Brustgurt 20 befestigt oder zumindest teilweise befestigt. In der Mitte des Brustgurtes 20 kann ein Ring 21 vorgesehen sein. In der Mitte des Bauchgurtes 30 kann ebenfalls ein Ring 31 vorgesehen sein. Ein energieabsorbierendes Element bzw. eine Dämpfungseinheit 50 ist zwischen dem Brustgurt 20 und dem Bauchgurt 30 vorgesehen. Vorzugsweise ist die Dämpfungseinheit 50 zwischen dem Ring 21 und dem Ring 31 vorgesehen. Die Dämpfungseinheit 30 kann einen Ring 51 oder eine Befestigungseinheit aufweisen, an welchem/welcher beispielsweise ein Läufer befestigt werden kann.

Fig. 2 zeigt eine schematische Darstellung eines Anwenders mit einem Auffanggurt gemäß einem zweiten Ausführungsbeispiel. In Fig. 2 ist eine Leiter 100 mit einem Läufer 110 sowie eine Person 2 mit einem Auffanggurt 1 gemäß dem zweiten Ausführungsbeispiel gezeigt. Hierbei kann der Auffanggurt gemäß dem zweiten Ausführungsbeispiel dem Auffanggurt gemäß dem ersten Ausführungsbeispiel entsprechen.

Der Auffanggurt gemäß der Erfindung kann als ein Rettungsgurt, Steiggurt etc. ausgestaltet sein.

Der Auffanggurt gemäß der Erfindung soll dazu dienen, eine Fangstoßkraft von maximal 6 kN im Übergangspunkt zwischen einem mitlaufenden Auffanggerät (Läufer) und einer Steigschutzöse des Auffanggurtes vorzusehen. Des Weiteren dient der Auffanggurt gemäß der Erfindung dazu, eine Oberkörper-Rücken-Überhanglage zu vermeiden, welche durch einen zu hohen Körperschwerpunkt entstehen kann. Die Erfindung betrifft den Gedanken, die Fangstoßenergie im Falle eines Sturzes aus dem Läufer-Steigschutz-Übergangspunkt auf die Dämpfungseinheit zu übertragen.

Der Auffanggurt gemäß der Erfindung weist wie bereits oben beschrieben eine Dämpfungseinheit 50 zwischen dem Brustgurt 20 und dem Bauchgurt 30 auf. Diese Dämpfungseinheit ist als ein Dämpfungselement ausgestaltet, welches bei einem Absturz zumindest teilweise einreißt. Dieses Einreißen kann ebenfalls als ein Absturzindikator verwendet werden, so dass ein Auffanggurt mit einem ein- bzw. teilweise abgerissenen Dämpfungselement 50 nicht wieder verwendet wird.

Die Dämpfungseinheit bzw. die energieabsorbierende Einheit 50 kann eine oder mehrere Schlaufen 51 aufweisen. Ferner besteht sie aus mehreren Lagen, welche zusammengenäht sind und im Falle eines Sturzes aufreißen, um die Maximalbelastung auf den Träger des Gurtes zu begrenzen. Alternativ bzw. zusätzlich dazu kann das Dämpfungselement durch mehrere senkrechte Nähte miteinander verwoben sein, wobei die Nähte im Falle eines Sturzes zumindest teilweise aufreißen und die Sturzenergie so absorbieren können. Alternativ bzw. zusätzlich dazu können die Nähte in der Längsrichtung vorgesehen sein.

## Patentansprüche

1. Auffanggurt, mit
einem Brustgurt (20),
einem Bauchgurt (30),
einem Läufer (110), der dazu ausgestaltet ist, in einer Schiene zu laufen,
einem Ring (51), der mit dem Läufer (110) gekoppelt ist,
einer Dämpfungseinheit (50), die ein erstes Ende, einen mittleren Abschnitt und ein zweites Ende aufweist,
wobei sich die Dämpfungseinheit (50) zwischen dem Brustgurt (20) und dem Bauchgurt (30) erstreckt,
wobei das erste Ende der Dämpfungseinheit (50) mit dem Brustgurt (20) verbunden ist,
wobei das zweite Ende der Dämpfungseinheit (50) mit dem Bauchgurt (30) verbunden ist,
wobei die Dämpfungseinheit (50) dazu ausgestaltet ist, bei einem Sturz die auf einen Träger des Auffanggurtes wirkende Maximalbelastung zu begrenzen,
wobei der Ring (51) im Bereich des mittleren Abschnitts mit der Dämpfungseinheit (50) verbunden ist,
wobei die Dämpfungseinheit (50) dazu ausgestaltet ist, bei einem Sturz zumindest teilweise aufzureißen,
wobei die Dämpfungseinheit (50) aus mehreren Lagen besteht, welche miteinander vernäht sind, welche zumindest teilweise beim Sturz aufreißen.

2. Auffanggurt nach Anspruch 1, wobei
die Dämpfungseinheit in Längsrichtung und/oder in Querrichtung vernäht ist, wobei die Nähte bei einem Sturz zumindest teilweise aufreißen.

3. Auffanggurt nach einem der Ansprüche 1 bis 2, ferner mit
zwei Beingurten (40) und
zwei Schultergurten (10), welche mit dem Brustgurt (20) und/oder dem Bauchgurt (30) verbunden sind.

## Claims

1. Full body harness, comprising
a chest strap (20),
an abdomen strap (30),
a runner (110) adapted to run in a rail,
a ring (51), which is coupled with the runner (110),
a damping unit (50), having a first end, a middle portion and a second end, wherein the damping unit (50) extends between the chest strap (20) and the abdomen strap (30),
wherein the first end of the damping unit (50) is coupled to the chest strap (20),
wherein the second end of the damping unit (50) is coupled to the abdomen strap (30),
wherein the damping unit (50) is adapted in the event of a fall to limit the maximum loading on the wearer of the harness,
wherein the ring (51) is coupled to the damping unit (50) in the region of the middle portion
wherein the damping unit (50) is adapted to at least partially tear apart in an event of a fall,
wherein the damping unit (50) comprises a plurality of layers which are sawn together and which are configured to at least partially tear apart in the event of a fall.

2. Full body harness according to claim 1, wherein
the damping unit is sawn in the longitudinal direction and/or the transverse direction,
wherein seams at least partially tear apart in the event of a fall.

3. Full body harness according to one of the claims 1 or 2, further comprising
two leg straps (40), and
two shoulder straps (10) which are connected to the chest strap (20) and/or the abdomen strap (30).

## Revendications

1. Harnais antichute, avec
une sangle pectorale (20),
une sangle ventrale (30),
un coulisseau (110) qui est configuré pour se déplacer dans un rail,
un anneau (51) qui est couplé au coulisseau (110),
une unité d'amortissement (50), qui présente une première extrémité, une section centrale et une seconde extrémité,
dans lequel l'unité d'amortissement (50) s'étend entre la sangle pectorale (20) et la sangle ventrale (30),
dans lequel la première extrémité de l'unité d'amortissement (50) est reliée à la sangle pectorale (20),
dans lequel la seconde extrémité de l'unité d'amortissement (50) est reliée à la sangle ventrale (30),
dans lequel l'unité d'amortissement (50) est configurée pour limiter lors d'une chute la contrainte maximale agissant sur un porteur du harnais antichute,
dans lequel l'anneau (51) est relié à l'unité d'amortissement (50) dans la zone de la section centrale,
dans lequel l'unité d'amortissement (50) est configurée pour se déchirer au moins en partie dans le cas d'une chute,
dans lequel l'unité d'amortissement (50) est constituée de plusieurs couches, lesquelles sont cousues les unes aux autres, lesquelles se déchirent au moins en partie lors de la chute.

2. Harnais antichute selon la revendication 1, dans lequel
l'unité d'amortissement est cousue dans le sens longitudinal et/ou dans le sens transversal,
dans lequel les coutures se déchirent au moins en partie dans le cas d'une chute.

3. Harnais antichute selon l'une quelconque des revendications 1 à 2, avec en outre
deux sangles de jambe (40) et
deux sangles d'épaule (10), lesquelles sont reliées à la sangle pectorale (20) et/ou à la sangle ventrale (30) .
